# EUROPÄISCHE PATENTSCHRIFT

(11) **EP 3 653 381 B1**
(45) Veröffentlichungstag und Bekanntmachung des Hinweises auf die Patenterteilung: **10.11.2021**
(21) Anmeldenummer: 19210036.0
(22) Anmeldetag: 19.11.2019
(51) Int. Cl.: B41F 31/02

(54) **DRAINBOX FÜR EINE RAKELKAMMER**
DRAIN BOX FOR AN INK RAIL DEVICE
BOÎTE DE DRAINAGE POUR UNE CHAMBRE À RACLE

(30) Priorität: 19.11.2018 DE 102018129093
(43) Veröffentlichungstag der Anmeldung: 20.05.2020
(73) Patentinhaber: Windmöller & Hölscher KG, 49525 Lengerich (DE)
(72) Erfinder: ELBERS-SCHRICHTEN, Alexander, 49525 Lengerich (DE); BENKE, Thomas, 49525 Lengerich (DE); SPREHE, Wolfgang, 49525 Lengerich (DE)

(56) Entgegenhaltungen:
- WO-A1-2008/152049
- DE-A1- 10 150 488

## Beschreibung

Die Erfindung betrifft eine Rakelkammer einer Rotationsdruckmaschine, wobei die Rakelkammer eine Farbkammer und eine Drainbox aufweist.

Eine Farbkammer nach dem Stand der Technik ist beispielsweise aus der DE 197 34 910 A1 bekannt, in der die Rakelkammer einer Flexodruckmaschine beschrieben ist.

Ferner zeigt die WO 2008/152049 A1 eine Rakelkammer einer Rotationsdruckmaschine, wobei die Rakelkammer eine Farbkammer und eine Drainbox umfasst.

Bei Flexodruckmaschinen wird die Druckfarbe auf den Druckzylinder mittels einer Rasterwalze aufgetragen, die ihrerseits mit Hilfe einer Rakelkammer eingefärbt wird. Die Rasterwalze weist an ihrer Oberfläche ein regelmäßiges Raster aus flachen Näpfchen auf, die mit Druckfarbe gefüllt werden, wenn sich der betreffende Umfangsabschnitt der Rasterwalze durch die mit Druckfarbe gefüllte Farbkammer der Rakelkammer bewegt. Beim Abrollen an dem Druckzylinder wird dann die so aufgenommene Druckfarbe an den Druckzylinder abgeben.

Die Farbkammer ist Teil der Rakelkammer und wird in deren Längsrichtung durch zwei Rakelmesser und an deren Stirnseiten durch zwei Dichtungselemente begrenzt. Die Rakelmesser und die Dichtungselemente sind an die Farbauftragswalze anstellbar, sodass die Farbauftragswalze, die Rakelmesser, der Rakelkammerkörper und die Dichtungselemente die rinnenartige Ausnehmung nach außen hin abdichten, sodass ein Innenraum entsteht, der abgeschlossen ist.

Um diesem Innenraum Druckfarbe zuführen zu können, ist der Rakelkammerkörper mit einem Farbzulauf versehen, der oft mittig angeordnet ist. Weiterhin sind in der Regel auch Farbabläufe vorgesehen, um einen Farbkreislauf aufrecht halten zu können. Diese Farbabläufe, über die Druckfarbe, die im Druckbetrieb unvermeidlich mit Luft angereichert wird, abführbar ist, sind in den Endbereichen des Innenraums bzw. der rinnenartigen Ausnehmung angeordnet.

Oft besteht bei solchen Farbkammern das Problem, dass sich ihren Endbereichen, also im Bereich der Farbabläufe, Druckfarbe anreichert und festsetzt. Daher ist es häufig erforderlich, die Endbereiche der Farbkammer zu reinigen. Hierzu ist gewöhnlich die Farbkammer aus der Druckmaschine zu entfernen. Um die Druckmaschine während der Reinigung weiter betreiben zu können, müssen weitere Farbkammern vorgehalten werden. Lässt sich die Farbkammer nicht mehr in ausreichendem Maße reinigen, ist sie zu ersetzen. Sowohl das Vorhalten als auch das Ersetzen der Farbkammern führt zu hohen Reinigungs- bzw. Ersatzteilkosten.

Es ist außerdem bekannt, vor den Dichtungselementen eine sogenannte Drainbox vorzusehen, die mit Zwischenwänden gegenüber dem Dichtungselement auf der einen Seite und der Farbkammer auf der anderen Seite abgegrenzt ist. In dieser Drainbox kann überschüssige Farbe und Luft abgesaugt werden, was das Dichtverhalten der Dichtungselemente verbessert. Die Funktionsweise dieser Drainboxen ist in den eingangs erwähnten Patentschriften beschrieben.

Die Aufgabe der vorliegenden Erfindung ist es daher, die Reinigungskosten einer Rakelkammer einer Rotationsdruckmaschine zu reduzieren.

Diese Aufgabe wird durch die Merkmale des Patentanspruchs 1 gelöst. Die Drainbox-Kartusche kann bei Verschmutzung schnell und einfach entnommen werden und durch eine neue und saubere Drainbox-Kartusche ersetzt werden. Die Drainbox ist damit ohne weitere Verzögerung sofort wieder funktionsbereit. Hierdurch entstehen eine Reihe von Vorteilen:
- Das Reinigen der Dichtstelle zwischen Rakelkammer und Drainbox entfällt.
- Es ist keine dauerhaft mechanisch beanspruchte Dichtung zwischen Rakelkammer und Drainbox notwendig.
- Die Prozesssicherheit wird erhöht.
- Die Drainbox-Kartusche ist schnell und einfach zu entfernen (selbst im eingefärbten Zustand).
- Der Bediener der Druckmaschine benötigt keine aufwendige Schulung zum Wechsel der Kartusche.
- Der zeitlicher Aufwand für den Wechsel der Drainbox-Kartusche ist bedeutend geringer gegenüber einem Wechsel der gesamten Drainbox.
- Die Kosten für den Wechsel der Drainbox-Kartusche ist bedeutend geringer gegenüber einem Wechsel der gesamten Drainbox.

Weitere Einzelheiten und Vorteile der Erfindung werden anhand der beigefügten Zeichnungen beschrieben.
- Fig. 1: zeigt eine perspektivische Ansicht einer Stirnseite von einer Rakelkammer mit der Drainbox-Kartusche nach einem Ausführungsbeispiel der Erfindung.
- Fig. 2: zeigt den Vorgang des Einschiebens der Drainbox-Kartusche in die Stirnseite der Rakelkammer aus Fig. 1.

Fig. 1 zeigt eine perspektivische Ansicht einer Stirnseite von einer Rakelkammer 101 mit der Drainbox-Kartusche 102 nach einem Ausführungsbeispiel der Erfindung. Die Rakelkammer 101 weist in bekannter Weise zwei Rakelmesser 103 und 104. An der Stirnseite ist die Öffnung 105 der Drainbox zu erkennen, die durch eine an das Dichtungselement 106 angrenzende erste Zwischenwand (verdeckt durch das Dichtungselement 106) und eine zweite Zwischenwand 108 begrenzt wird. Das Dichtungselement 106 wird auf dessen Außenseite wiederum durch eine schwenkbare Fixierplatte 107 gehalten.

Fig. 2 zeigt den Vorgang des Einschiebens der Drainbox-Kartusche in die Stirnseite der Rakelkammer aus Fig. 1. Die nicht weiter gezeigten Bezugszeichen entsprechen den Bezugszeichen aus Fig. 1, sodass diesbezüglich auf die obige Beschreibung gemäß Fig. 1 verwiesen wird.

## Patentansprüche

1. Rakelkammer einer Rotationsdruckmaschine, wobei die Rakelkammer (101) eine Farbkammer und eine Drainbox aufweist,
wobei die Drainbox eine erste Zwischenwand, die an ein Dichtungselement (106) der Rakelkammer (101) angrenzt, das im Betrieb der Rotationsdruckmaschine an einem Walzenkörper anliegt, und eine zweite Zwischenwand (108), die an der Farbkammer angrenzt, aufweist
**dadurch gekennzeichnet, dass** die Drainbox eine herausnehmbare Drainbox-Kartusche (102) aufweist, in der
überschüssige Farbe während des Betriebs der Rotationsdruckmaschine gesammelt wird.

## Claims

1. A doctor blade chamber of a rotary printing press, wherein the doctor blade chamber (101) has an ink chamber and a drain box, wherein the drain box has a first intermediate wall, which abuts against a sealing element (106) of the doctor blade chamber (101), which during operation of the rotary printing press rests against a roll body, and a second intermediate wall (108), which abuts against the ink chamber,
**characterized in that** the drain box has a removable drain box cartridge (102), in which excess ink is collected during the operation of the rotary printing press.

## Revendications

1. Chambre de racle d'une machine d'impression rotative, dans lequel la chambre de racle (101) comprend une chambre à encre et un caisson de drainage, dans lequel le caisson de drainage comprend une première paroi intermédiaire, qui est adjacente à un élément d'étanchéité (106) de la chambre de racle (101), qui s'appuie, lors du fonctionnement de la machine d'impression rotative, contre un corps de rouleau, et une deuxième paroi intermédiaire (108), qui est adjacente à la chambre à encre,
**caractérisée en ce que** le caisson de drainage comprend une cartouche de caisson de drainage amovible (102) dans lequel l'encre en excès est collectée pendant le fonctionnement de la machine d'impression rotative.
